# EUROPÄISCHE PATENTSCHRIFT

(11) **EP 0 707 180 B1**
(45) Veröffentlichungstag und Bekanntmachung des Hinweises auf die Patenterteilung: **10.04.2002**
(21) Anmeldenummer: 95114502.8
(22) Anmeldetag: 15.09.1995
(51) Int. Cl.: F24F 11/00, F24F 7/013

(54) **Ventilator mit Feuchtesensor in natürlicher Luftströmung**
Ventilator with humidity sensor in the air flow
Ventilateur avec détecteur d'humidité dans le flux d'air

(30) Priorität: 13.10.1994 DE 9416448 U
(43) Veröffentlichungstag der Anmeldung: 17.04.1996
(73) Patentinhaber: MAICO ELEKTROAPPARATE-FABRIK GmbH, D-78056 Villingen-Schwenningen (DE)
(72) Erfinder: Krösche, Herbert, D-78647 Trossingen (DE)
(74) Vertreter: Grosse, Rainer, Dipl.-Ing.

(56) Entgegenhaltungen:
- EP-A- 0 428 240
- US-A- 4 953 784

## Beschreibung

Die Erfindung betrifft einen Ventilator zur Belüftung eines Raumes, mit einem Gehäuse, in dem ein von einem Elektromotor angetriebenes Lüfterrad zur Erzeugung eines Luftstroms angeordnet ist, wobei das Gehäuse einen mit Lufteinlaß und mit Luftauslaß versehenen Strömungsweg für den Luftstrom aufweist, sowie mit einem Feuchtesensor, der die Luftfeuchtigkeit im Raum mißt und in Abhängigkeit vom Meßergebnis den Elektromotor steuert.

Derartige, mit Feuchtesensor versehene Ventilatoren sind bekannt. Sie dienen dazu, feuchte Luft, beispielsweise aus Naßbereichen wie Duschräumen oder dergleichen, abzusaugen. Vorzugsweise liegt ein automatischer Betrieb vor, das heißt, das Meßergebnis des Feuchtesensors steuert den Elektromotor stets dann an, wenn ein Grenzwert der Luftfeuchtigkeit überschritten wird. Fällt die Luftfeuchtigkeit der Raumluft wieder unter den Grenzwert, so wird der Ventilatorbetrieb eingestellt.

Die bekannten Ventilatoren der eingangs genannten Art haben den Nachteil, daß sie relativ spät auf die Luftfeuchtigkeit im Raum reagieren. Wird beispielsweise die Raumluft durch die Benutzung einer Dusche mit Feuchtigkeit angereichert, so vergeht eine nicht unerheblich lange Zeit, bis die feuchte Luft zum Sensor gelangt, so daß die aus der Dusche tretende Person einen Raum mit hoher Luftfeuchtigkeit vorfindet, so daß beispielsweise Spiegel beschlagen sind. Die Person ist daher fälschlicherweise der Auffassung, daß die Lüftungsanlage defekt ist. Möglicherweise beginnt der Ventilator erst dann zu laufen, wenn der Raum bereits verlassen worden ist. Ferner sei darauf hingewiesen, daß nicht abgeführte Feuchtigkeit zu Bauschäden führen kann. Dies zum Beispiel sowohl bei innenliegenden Bädern (ohne Fenster) als auch bei außenliegenden Bädern (mit Fenster).

Zur Vermeidung des vorstehend erwähnten Problems ist es bekannt, einen Feuchtesensor in einem Bypassweg eines Ventilators unterzubringen und einen Grundlastbetrieb mit geringer Lüfterraddrehzahl permanent durchzuführen. Dieser Grundlastbetrieb führt dazu, daß der Ventilator stets von einem Raumluftstrom durchsetzt wird, so daß eine auftretende Feuchtigkeitsbelastung (beispielsweise durch den erwähnten Duschvorgang) sehr schnell erfaßt wird und dazu führt, daß von dem Grundlastbetrieb in den normalen Lüfterbetrieb umgeschaltet wird. Der Bypassweg, der von einem vom Lüfterrad geförderten Teilluftstrom passiert wird, bietet die Möglichkeit, den Feuchtesensor spritzwassergeschützt unterzubringen. Nachteilig ist bei der vorstehend erwähnten Lösung, daß der Grundlastbetrieb einen entsprechend hohen Energieverbrauch mit sich bringt. überdies weist der Ventilator keine Stillstandszeiten auf, so daß sich seine Lebensdauer verkürzt.

Die bekannten Ventilatoren, bei denen sich der Feuchtesensor im vom Lüfterrad bewirkten Luftstrom befindet, haben ferner den Nachteil, daß ein vorzeitiges Abschalten erfolgen kann, obwohl der Raum noch eine Luftfeuchtigkeit aufweist, die größer als der Grenzwert ist. Dieser Fehlbetrieb kann sich dadurch einstellen, daß der Ventilator beispielsweise aus einer nahegelegenen Türöffnung, Zuluftöffnung oder dergleichen Luft ansaugt, die trockener als die Raumluft ist, so daß der Feuchtesensor aufgrund der trockenen, angesaugten Luft den Ventilator ausschaltet, obwohl die Umgebungsluft eine noch zu hohe Feuchtigkeit aufweist.

Darüber hinaus ist in der US 4 953 784 A ein Ventilator zur Belüftung eines Raumes offenbart, mit einem Gehäuse, in dem ein von einem Elektromotor angetriebenes Lüfterrad zur Erzeugung eines Luftstromes angeordnet ist, wobei das Gehäuse einen mit Lufteinlaß und mit Luftauslaß versehenen Strömungsweg für den Luftstrom aufweist, sowie mit einem Feuchtesensor, der die Luftfeuchtigkeit im Raum misst und in Abhängigkeit vom Messergebnis den Elektromotor steuert, wobei der Feuchtesensor in einem separat vom Strömungsweg ausgebildeten, mit diesem nicht kommunizierenden, im wesentlichen eine natürliche Luftströmung der Raumluft bewirkenden Luftführungsweg angeordnet ist. Der Feuchtesensor ist separat zum Ventilatorgehäuse an der Raumwand angeordnet und mittels Kabel mit dem Ventilator verbunden. Ferner ist aus der EP 0 428 240 A ein Feuchtesensor bekannt, der im Einlauf eines Ventilators beziehungsweise in dessen Lüftungsschnecke angeordnet ist.

Der Erfindung liegt daher die Aufgabe zugrunde, einen Ventilator der eingangs genannten Art zu schaffen, der die vorstehend erwähnten Nachteile beseitigt.

Diese Aufgabe wird erfindungsgemäß durch einen Ventilator mit den Merkmalen des Anspruch 1 gelöst. Dabei ist der Feuchtesensor in einem separat vom Strömungsweg ausgebildeten, mit diesem nicht kommunizierenden, in sich im wesentlichen eine natürliche Luftströmung der Raumluft bewirkenden Luftführungsweg angeordnet. Ein derartiger Luftführungsweg wird permanent von einem kleinen Raumluftstrom durchsetzt, der sich aufgrund der thermischen Schichtung nach dem sogenannten "Kamineffekt" einstellt. Diese Luftbewegung führt dazu, daß Feuchtigkeitsänderungen sehr schnell vom Sensor erfaßt werden können, so daß keine langen Verzögerungszeiten bei einer Inbetriebnahme auftreten. Ferner wird der Entfeuchtungszustand der Raumluft während des Ventilatorbetriebs sehr präzise und schnell erfaßt, so daß eine optimale Betriebsführung gewährleistet ist. Durch die Trennung des das Lüfterrad aufweisenden Strömungswegs vom mit Feuchtesensor versehenen Luftführungsweg ist eine gegenseitige Beeinflussung der sich ausbildenden Luftströmungen im wesentlichen verhindert. Sollte der vom Lüfterrad angesaugte Raumluftstrom aus einem Bereich des Raumes stammen, der bereits eine niedrigere Luftfeuchtigkeit aufweist, so wird dies nicht -wie beim Stand der Technik- zu einer Beeinflussung des Feuchtesensors führen, da sich dieser in dem Luftführungsweg befindet, welcher unabhängig von dem Ventilatorluftstrom ist. Vielmehr wird der Luftführungsweg aufgrund der genannten Entkopplung weiterhin die in anderen Bereichen noch nicht hinreichend trockene Raumluft führen, so daß ein den tatsächlichen Verhältnissen entsprechender Betrieb durchgeführt wird.

Nach einer Weiterbildung der Erfindung ist vorgesehen, daß der Luftführungsweg als thermisch wirkender Luftkanal ausgebildet ist. Dies bedeutet, daß sich die den Feuchtesensor umspülende Raumluftströmung aufgrund der thermischen Schichtung einstellt, so daß -wie bereits erwähnt- eine Art Kamineffekt vorliegt.

Ferner ist es vorteilhaft, wenn der Luftführungsweg mindestens eine Lufteintritts- und mindestens eine Luftaustrittsöffnung aufweist und daß die Lufteintrittsöffnung zur Luftaustrittsöffnung tieferliegend am Gehäuse ausgebildet ist. Auf diese Art und Weise ist eine natürliche Strömung im Luftführungsweg realisiert. Der Kamineffekt kann durch zusätzliche Mittel verstärkt werden, indem beispielsweise der Luftführungsweg düsenartig ausgebildet ist und/oder die Dimensionierung von Lufteintritts- und Luftaustrittsöffnung in geeigneter Weise zur Verstärkung der am Feuchtesensor entlangströmenden Luftströmung realisiert ist.

Nach einer Weiterbildung der Erfindung ist vorgesehen, daß der Luftführungsweg im Strömungsschatten des den Strömungsweg passierenden Luftstroms angeordnet ist. Strömungsschatten bedeutet, daß -wie vorstehend bereits erwähnt- eine Entkopplung von der vom Lüfterrad erzeugten Luftströmung zum Meßluftstrom vorliegt.

Nach einer bevorzugten Ausführungsform der Erfindung ist der Luftführungsweg geradlinig vertikal verlaufend ausgebildet. Insbesondere kann vorgesehen sein, daß die Lufteintrittsöffnung an der Unterseite des Gehäuses und/oder im unteren Bereich des Seitenteils des Gehäuses angeordnet ist. Die Luftaustrittsöffnung befindet sich bevorzugt an der Oberseite des Gehäuses und/oder in einem oberen Bereich des Seitenteils des Gehäuses.

Um Sicherheitskriterien zu erfüllen, ist es vorteilhaft, wenn im Luftführungsweg Berührungsund/oder Spritzschutz-Barrieren angeordnet sind. Sofern der Feuchtesensor unempfindlich gegen Benetzung ist, ist ein Spritzschutz nicht erforderlich. Allerdings kann dennoch ein Berührungsschutz notwendig werden, wenn der Luftführungsweg den Zugriff zum Sensor erlaubt, der -im Falle eines Fehlers einer die Steuerung des Elektromotors vornehmenden Elektronik- beispielsweise Netzspannung führt.

Nach einer Weiterbildung der Erfindung ist es auch möglich, daß das Gehäuse an seiner Rückseite den mit Feuchtesensor versehenen Luftführungsweg aufweist.

Eine Nachrüstmöglichkeit oder die Wahlmöglichkeit der Verwendung eines Ventilators mit oder ohne Feuchtesensor besteht nach einem bevorzugten Ausführungsbeispiel der Erfindung dann, wenn ein Zusatzgehäuse vorgesehen ist, das vorzugsweise als Unterfütterungsgehäuse ausgebildet ist, den mit Feuchtesensor versehenen Luftführungsweg aufweist und der Rückseite des Ventilators zuordenbar ist. Soll einem bereits existierenden Ventilator eine Feuchtesensorsteuerung zugeordnet werden, so ist es lediglich erforderlich, diesen zu demontieren, seiner Rückseite das Zusatzgehäuse zuzuordnen und die gesamte Einheit dann wieder zu montieren. Das Zusatzgehäuse weist dabei den mit Feuchtesensor versehenen Luftführungsweg auf. Die die Steuerung vornehmende Elektronik kann entweder im Zusatzgehäuse oder aber im Hauptgehäuse des Ventilators untergebracht sein.

Die Zeichnungen veranschaulichen die Erfindung anhand von Ausführungsbeispielen und zwar zeigt:
- Figur 1: Eine schematische Darstellung eines mit Luftführungsweg versehenen Axialventilators,
- Figur 2: den Axialventilator gemäß Figur 1 mit einer weiteren Ausbildung des Luftführungswegs,
- Figur 3: einen Ventilator, der außen am Gehäuse einen Luftführungsweg aufweist,
- Figur 4: eine der Figur 3 entsprechende Variante bei einem anderen Ausführungsbeispiel des Ventilators,
- Figur 5: den Ventilator gemäß Figur 4, jedoch mit einem im Innern liegenden Luftführungsweg,
- Figur 6: ein weiteres Ausführungsbeispiel des Luftführungswegs bei einem Ventilator entsprechend der Figur 5,
- Figur 7: ein weiteres Ausführungsbeispiel eines Luftführungswegs bei einem Ventilator gemäß Figur 5,
- Figur 8: eine perspektivische Darstellung des Ausführungsbeispiels der Figur 7,
- Figur 9: eine Teilansicht auf einen geöffneten Luftführungsweg, der eine Spritzschutz- beziehungsweise Berührungs-Barriere aufweist,
- Figur 10: eine Ansicht des Kanals gemäß Figur 9 in Richtung des Pfeiles X,
- Figur 11: eine perspektivische Ansicht eines mit Zusatzgehäuse versehenen Ventilators und
- Figur 12: eine Rückansicht auf den Ventilator gemäß Figur 11.

Die Figur 1 zeigt einen Ventilator 1, der ein Gehäuse 2 aufweist, in dem ein Lüfterrad 3 angeordnet ist, das von einem Elektromotor 4 antreibbar ist. Der Ventilator 1 ist als Axialventilator ausgebildet; er saugt durch einen Lufteinlaß 5 Luft eines zu belüftenden Raumes an und bläst diese aus einem Luftauslaß 6 beispielsweise ins Freie aus. Der Lufteinlaß 5 ist in der Figur 1 nicht konkret dargestellt. Er befindet sich an der Frontwand des Gehäuses 2, die jedoch -der Übersichtlichkeit halberin der Figur 1 weggelassen wurde.

Das Gehäuse 2 weist eine Unterseite 7 sowie eine Oberseite 8 auf. In der Unterseite 7 befindet sich eine Lufteintrittsöffnung 9; die Oberseite 8 des Gehäuses 2 ist mit einer Luftaustrittsöffnung 10 versehen. Lufteintrittsöffnung 9 und Luftaustrittsöffnung 10 sind über einen Luftkanal 11 verbunden, der einen Luftführungsweg 12 bildet. Im Luftführungsweg 12 befindet sich ein Feuchtesensor 13, der an eine nicht näher dargestellte Elektronik einer Steuereinrichtung angeschlossen ist, welche den Elektromotor 4 des Ventilators 1 in Abhängigkeit von der Feuchtigkeit der Raumluft steuert.

Im Ausführungsbeispiel der Figur 1 ist der Luftführungsweg 12 mittels eines geradlinigen Profilrohres, insbesondere Kunststoffprofilrohres ausgebildet, das das Innere des Gehäuses 2 durchsetzt. Der Luftführungsweg 12 ist separat vom Strömungsweg 14 ausgebildet, der zwischen dem Lufteinlaß 5 und dem Luftauslaß 6 des Ventilators 1 gebildet ist. Insofern besteht zwischen diesen beiden Wegen keine kommunizierende Verbindung. Im eingebauten Zustand, beispielsweise in eine Wand des zu belüftenden Raumes, wird ein Teil der Raumluft nach dem Kamineffekt den Luftführungsweg 12 permanent durchsetzen, so daß der Feuchtesensor 13 die herrschenden Verhältnisse hinsichtlich der Luftfeuchtigkeit erfassen kann. Stellt er eine Luftfeuchtigkeit fest, die oberhalb eines vorgebbaren Grenzwertes liegt, so steuert er -über die genannte Elektronik- den Elektromotor 4 an, so daß dieser den Lüfterbetrieb aufnimmt. Ist nach einer hinreichenden Belüftungszeit im Raum ein Klima mit niedrigerer Luftfeuchtigkeit geschaffen, so daß der vorgebbare Grenzwert wieder unterschritten ist, so wird dies vom Feuchtesensor 13 erfaßt und der Lüfterbetrieb eingestellt.

Die Figur 2 zeigt einen Ventilator 1, der dem Ausführungsbeispiel der Figur 1 entspricht. Insofern wird auf die vorstehenden Ausführungen verwiesen. Unterschiedlich zum Ausführungsbeispiel der Figur 1 ist beim Ventilator 1 der Figur 2 die Gestaltung des Luftführungswegs 12. Dieser wird dadurch gebildet, daß -parallel zu einer Seitenwandung 15 des Gehäuses 2- eine Trennwand 16 im Gehäuseinneren angeordnet ist, die sich -ausgehend von der Unterseite 7- bis zur Oberseite 8 erstreckt. Auf diese Art und Weise wird ein Luftkanal 11 gebildet, in dem sich -vorzugsweise mittig, das heißt beabstandet von seinen Wandungen- der Feuchtesensor 13 befindet.

Gemäß einem weiteren, in der Figur 3 gezeigten Ausführungsbeispiel kann bei dem Ventilator 1 der Figuren 1 und 2 der Luftführungsweg 12 alternativ auch außerhalb des Gehäuses 2 ausgebildet sein. In der Darstellung der Figur 3 ist -im Unterschied zu den Abbildungen der Figuren 1 und 2- die Frontwand 17 des Gehäuses 2 erkennbar, die den Lufteinlaß 5 aufweist. Der Lufteinlaß 5 ist von einer rahmenartig ausgebildeten Frontwandung 18 umgeben. Im seitlich neben dem Lufteinlaß 5 gelegenen Bereich 19 der rahmenartigen Frontwandung 18 ist -auf der Außenseite des Gehäuses 2- der Luftführungsweg 12 in vertikaler Richtung verlaufend angeordnet. Der Luftführungsweg 12 wird mittels eines U-Profils 20 gebildet, dessen Schenkelenden auf der Oberseite der Frontwandung 18 dichtend aufliegen. Im Innern des Luftführungswegs 12 befindet sich wiederum der Feuchtesensor 13. Alternativ kann zum Beispiel auch vorgesehen sein, daß sich das (mit Feuchtesensor versehene) U-Profil nicht an der Frontseite des Ventilators, sondern an der Seitenwand -wie gestrichelt in Figur 3 eingetragen- befindet.

Die Figur 4 zeigt ein anderes Ausführungsbeispiel eines Ventilators 1, der seinen Lufteinlaß 5 nicht -wie bei den Ausführungsbeispielen der Figuren 1 bis 3- an der Frontwand 17, sondern an der Unterseite 7 aufweist. Auf diese Bauform wird nachstehend noch näher eingegangen (Figur 6). Entscheidend für die Erfindung ist jedoch, daß sich ein Luftführungsweg 12 auf der Frontwand 17 befindet. Der Luftführungsweg 12 ist -ebenso wie beim Ausführungsbeispiel der Figur 3- mittels eines U-Profils 20 gebildet, das vertikal verläuft und an seinem unteren Ende die Lufteintrittsöffnung 9 und an seinem oberen Ende die Luftaustrittsöffnung 10 befindet. Im Innern des Luftführungswegs 12 ist wiederum der Feuchtesensor 13 angeordnet.

Die Figur 5 zeigt ein Ausführungsbeispiel eines Ventilators 1, der der Bauform der Figur 4 entspricht. Im Gegensatz zum Ausführungsbeispiel der Figur 4 weist der Ventilator 1 der Figur 5 einen Luftführungsweg 12 auf, der im Innern des Gehäuses 2 des Ventilators 1 verläuft. Hierzu weist ein Seitenteil 21 im unteren Bereich 22 die Lufteintrittsöffnung 9 und im oberen Bereich 23 die Luftaustrittsöffnung 10 auf. Lufteintrittsöffnung 9 und Luftaustrittsöffnung 10 sind über einen U-förmig verlaufenden Luftkanal 11 verbunden, in dem der Feuchtesensor 13 untergebracht ist.

Alternativ kann -gemäß Figur 5- auch vorgesehen sein, daß sich die Luftaustrittsöffnung 10 nicht am Seitenteil 21, sondern an der Oberseite 8 des Gehäuses 2 befindet, so daß dort die der Messung dienende Raumluft austreten kann.

Die Figur 6 zeigt -im Schnitt- die nähere Konstruktion des Ventilators 1 gemäß dem Ausführungsbeispiel der Figur 5. Der Ventilator 1 ist mit einem Labyrinth-Lüftungsweg 24 versehen, der den Strömungsweg 14 bildet. Die von einem sich in einem Laufradgehäuse 25 befindlichen, nicht näher dargestellten Laufrad angesaugte Luft 26 passiert den an der Unterseite 7 des Gehäuses 2 gelegenen Lufteinlaß 5 und durchdringt einen beidseitig mit Dämmaterial ausgekleideten Raum 27. Die angesaugte Luft 26 wird dann umgelenkt und passiert einen Spalt 28 einer den Raum 27 begrenzenden Dämmwand 29 und bewegt sich nach unten unter Passieren eines Raumes 30. Im unteren Bereich des Raumes 30 erfolgt nochmals eine Umlenkung (Pfeil 31) und von dort aus gelangt die angesaugte Luft 26 in einen Ringspalt des Laufradgehäuses 25. Nach dem Passieren des Laufrades wird die Luft 26 aus einem rohrförmigen Luftauslaß 6 ausgeblasen, der sich an der Oberseite 8 des Gehäuses 2 befindet.

Der Raum 27 wird mittels einer Wandung 32 abgetrennt, die parallel zur Frontwand 17 des Gehäuses 2 verläuft. Auf diese Art und Weise wird ein Luftführungsweg 12 zwischen der Wandung 32 und der Frontwand 17 gebildet, wobei sich in abgewinkelt verlaufenden Bereichen der Frontwand 17 in derem unteren Teil die Lufteintrittsöffnung 9 und in derem oberen Teil die Luftaustrittsöffnung 10 befindet. Im Innern des Luftführungswegs 12 ist der Feuchtesensor 13 angeordnet, der an die elektronische Steuereinrichtung für den Elektromotor 4 des Ventilators 1 angeschlossen ist.

Die Figur 7 zeigt einen Ventilator 1, der dem Ausführungsbeispiel der Figur 6 entspricht. Es soll daher nur auf die vorliegenden Unterschiede eingegangen werden. Diese bestehen darin, daß der Luftführungsweg 12 nicht im Innern des Gehäuses 2, sondern auf der Außenseite der Frontwand 17 angeordnet ist. Hierzu wird auf das Ausführungsbeispiel der Figur 4 verwiesen, das -in perspektivischer Darstellung- den äußeren Aufbau zeigt. Anhand der Figur 7 soll nunmehr der innere Aufbau dieses Ausführungsbeispiels verdeutlicht werden. Von dem Laufradgehäuse 25 geht ein rohrförmiger Dom 33 aus, der sich etwa bis zur Dämmwand 29 erstreckt. Der Endbereich des Doms 33 wird von einem Ovalrohr 34 überfangen, das von der Frontwand 17 ausgeht. Dom 33 und Ovalrohr 34 bilden einen Hohlkanal 35 aus, durch den elektrische Leitungen für den Feuchtesensor 13 verlaufen (nicht dargestellt). Es ist auch möglich, die Steuerelektronik im Hohlkanal 35 unterzubringen, so daß zwischen Feuchtesensor 13 und Elektronik nur ein sehr geringer Abstand besteht.

Die Figur 8 verdeutlicht den Aufbau des Doms 33 und des Ovalrohrs 34 nochmals, wobei deutlich erkennbar ist, daß eine den Raum 30 in Richtung auf das Laufradgehäuse 25 gelegene Dämmwand 36 von einer Öffnung 37 für den Dom 33 durchsetzt wird.

Die Figur 9 zeigt einen Abschnitt des U-Profils 20 gemäß dem Ausführungsbeispiel der Figur 4. Es ist erkennbar, daß dem Feuchtesensor 13 eine Berührungs- und Spritzschutz-Barriere 38 zugeordnet ist. Diese Barriere 38 wird von einer von dem einen Schenkel 40 des U-Profils 20 ausgehenden Wand 39 gebildet, die sich nicht über die gesamte Breite b des U-Profils 20 erstreckt, sondern einen Freiraum f zum gegenüberliegenden Schenkel 41 beläßt. Dieser Wand 39 folgt eine weitere Wand 42, die vom Schenkel 41 ausgeht und -in entsprechender Weise- ebenfalls einen Freiraum f zum Schenkel 40 beläßt. Die Wände 39 und 42 verlaufen nicht rechtwinklig zu ihren Schenkeln 40 beziehungsweise 41, sondern sind leicht in Richtung auf den Feuchtesensor 13 hin geneigt. Unterhalb des Feuchtesensors 13 befinden sich zwei weitere Wände 43 und 44, die entsprechend der Wände 39 und 42 ausgebildet sind. Durch die überlappende Position der Wände 39 und 42 sowie 43 und 44 ist die Berührungs- und Spritzschutz-Barriere 38 gebildet, da bei einem Hineingreifen in das U-Profil 20 diese Wände als Sperre dienen, so daß selbst bei einem elektrischen Fehler, bei dem der Feuchtesensor 13 eine unzulässig hohe Spannung annimmt, keine Berührung erfolgen kann. Dringt Wasser, beispielsweise bei Reinigungsarbeiten an der Dusche und so weiter in den vom U-Profil 20 gebildeten Luftführungsweg 12 ein, so trifft das Wasser auf die Wandung 39, die es umleitet auf die Wandung 42. An der freien Endkante der Wandung 42 tropft das Wasser dann -ohne daß der Feuchtesensor 13 befeuchtet wird- auf die Wandung 43 und von dort auf die Wandung 44 und wird schließlich an dem anderen Ende des U-Profils 20 wieder nach draußen geleitet. Hierdurch ist die erwähnte Spritzschutz-Barriere 38 gebildet.

Die Figuren 11 und 12 betreffen einen Ventilator 1, der entsprechend den Ausführungsbeispielen der Figuren 1 bis 3 ausgebildet ist, jedoch ein Zusatzgehäuse 46 aufweist, das der Rückseite 47 des Gehäuses 2 des Ventilators 1 zugeordnet ist. Vorzugsweise weist das Zusatzgehäuse 46 die gleichen peripheren Abmessungen wie das Gehäuse 2 auf. Das Zusatzgehäuse 46 weist -seitlich des Luftauslasses 6 gelegen- den Luftführungsweg 12 auf, in dem der Feuchtesensor 13 angeordnet ist.

Gemäß Figur 12 ist das Zusatzgehäuse 46 mit einem Durchbruch 48 versehen, um den als Rohr ausgebildeten Luftauslaß 6 des Ventilators 1 aufnehmen zu können. Der Luftführungsweg 12 ist als Hohlkanal 35' ausgebildet, der von der Unterseite 7' des Zusatzgehäuses 46 ausgeht und in dessen Oberseite 8' mündet.

Da -wie aus den Figuren 11 und 12 ersichtlich- das Zusatzgehäuse 46 der Rückseite 47 des Gehäuses 2 des Ventilators 1 insbesondere durch Aufstecken oder dergleichen zuordenbar ist, befindet es sich auf der der Einbauwand des zubelüftenden Raumes zugeordneten Seite. Es bildet somit ein Unterfütterungsgehäuse 49.

## Patentansprüche

1. Ventilator (1) zur Belüftung eines Raumes, mit einem Gehäuse (2), in dem ein von einem Elektromotor (4) angetriebenes Lüfterrad zur Erzeugung eines Luftstroms angeordnet ist, wobei das Gehäuse (2) einen mit Lufteinlaß (5) und mit Luftauslaß (6) versehenen Strömungsweg (14) für den Luftstrom aufweist, sowie mit einem Feuchtesensor (13), der die Luftfeuchtigkeit im Raum mißt und in Abhängigkeit vom Meßergebnis den Elektromotor (4) steuert, wobei der Feuchtesensor (13) in einem separat vom Strömungsweg (14) ausgebildeten, mit diesem nicht kommunizierenden Luftführungsweg (12) angeordnet ist, der das Gehäuse (2) derart durchsetzt oder außen am Gehäuse (2) derart angeordnet ist, daß er aufgrund natürlicher Luftströmung von Raumluft durchströmt wird.

2. Ventilator nach Anspruch 1, **dadurch gekennzeichnet, daß** der Luftführungsweg (12) als thermisch wirkender Luftkanal (11) ausgebildet ist.

3. Ventilator nach einem der vorhergehenden Ansprüche, **dadurch gekennzeichnet, daß** der Luftführungsweg (12) mindestens eine Lufteintritts- (9) und mindestens eine Luftaustrittsöffnung (10) aufweist und daß die Lufteintrittsöffnung (9) zur Luftaustrittsöffnung (10) tieferliegend am Gehäuse (2) ausgebildet ist.

4. Ventilator nach einem der vorhergehenden Ansprüche, **dadurch gekennzeichnet, daß** der Luftführungsweg (12) im Strömungsschatten des den Strömungsweg (14) passierenden Luftstroms angeordnet ist.

5. Ventilator nach einem der vorhergehenden Ansprüche, **dadurch gekennzeichnet, daß** der Luftführungsweg (12) geradlinig vertikal verlaufend ausgebildet ist.

6. Ventilator nach einem der vorhergehenden Ansprüche, **dadurch gekennzeichnet, daß** die Lufteintrittsöffnung (9) an der Unterseite (7) des Gehäuses (2) und/oder im unteren Bereich (22) eines Seitenteils (21) des Gehäuses (2) angeordnet ist.

7. Ventilator nach einem der vorhergehenden Ansprüche, **dadurch gekennzeichnet, daß** die Luftaustrittsöffnung (10) an der Oberseite (8) des Gehäuses (2) und/oder in einem oberen Bereich (23) eines Seitenteils (21) des Gehäuses (2) angeordnet ist.

8. Ventilator nach einem der vorhergehenden Ansprüche, **dadurch gekennzeichnet, daß** im Luftführungsweg (12) Berührungs- und/oder Spritzschutz-Barrieren (38) angeordnet sind.

9. Ventilator nach einem oder mehreren der vorhergehenden Ansprüche, **dadurch gekennzeichnet, daß** das Gehäuse (2) an seiner Rückseite (47) den mit Feuchtesensor (13) versehenen Luftführungsweg (12) aufweist.

10. Vorrichtung nach einem der vorhergehenden Ansprüche, **gekennzeichnet durch** ein Zusatzgehäuse (46), das vorzugsweise als Unterfütterungsgehäuse (49) ausgebildet ist, den mit Feuchtesensor (13) versehenen Luftführungsweg (12) aufweist und der Rückseite (47) des Ventilators (1) zuordenbar ist.

## Claims

1. Ventilator (1) for ventilating a room, having a housing (2), in which a fan impeller, driven by an electric motor (4), is arranged to generate an air stream, the housing (2) having a flow path (14) provided with an air inlet (5) and an air outlet (6) for the air stream, and the ventilator having a humidity sensor (13) which measures the air humidity in the room and controls the electric motor (4) in dependence on the result of the measurement, the humidity sensor (13) being disposed in an air conduction path (12), configured separate from the flow path (14) and not communicating therewith and which passes through the housing (2) or is arranged on the outside of the housing (2) in such a way that the room air flows through it as a result of natural air flow.

2. Ventilator according to claim 1, **characterised in that** the air conduction path (12) is configured as a thermally acting ventilating duct (11).

3. Ventilator according to one of the preceding claims, **characterised in that** the air conduction path (12) has at least one air entry aperture (9) and at least one air exit aperture (10), and **in that** the air entry aperture (9) is formed lower on the housing (2) than the air exit aperture (10).

4. Ventilator according to one of the preceding claims, **characterised in that** the air conduction path (12) is in the lee of the air stream passing along the flow path (14).

5. Ventilator according to one of the preceding claims, **characterised in that** the air conduction path (12) is configured running vertically in a straight line.

6. Ventilator according to one of the preceding claims, **characterised in that** the air entry aperture (9) is disposed on the underside (7) of the housing (2) and/or in the lower region (22) of a side member (21) of the housing (2).

7. Ventilator according to one of the preceding claims, **characterised in that** the air exit aperture (10) is disposed on the upper side (8) of the housing (2) and/or in an upper region (23) of a side member (21) of the housing (2).

8. Ventilator according to one of the preceding claims, **characterised in that** contact and/or splash barriers (38) are disposed in the air conduction path (12).

9. Ventilator according to one or more of the preceding claims, **characterised in that** the housing (2) has on its rear side (47) the air conduction path (12), which is equipped with humidity sensor (13).

10. Device according to one of the preceding claims, **characterised by** an auxiliary housing (46) which is preferably configured as a lining housing (49), has the air conduction path (12) provided with humidity sensor (13), and can be associated with the rear side (47) of the ventilator (1).

## Revendications

1. Ventilateur (1) pour ventiler une salle comprenant un boîtier (2) logeant un rotor de ventilateur entraîné par un moteur électrique (4) pour créer un flux d'air, le boîtier (2) ayant un chemin de passage (14) pour le flux d'air, avec une entrée d'air (5) et une sortie d'air (6),
ainsi qu'un capteur d'humidité (13) qui mesure l'humidité dans la salle et qui commande le moteur électrique (4), en fonction du résultat de la mesure, le capteur d'humidité (13) étant placé dans un chemin de guidage d'air (12) séparé du chemin de circulation (14) et ne communiquant pas avec celui-ci, ce chemin traversant le boîtier (2) ou étant installé à l'extérieur du boîtier (2) de façon à être balayé par l'air ambiant par une circulation naturelle d'air.

2. Ventilateur selon la revendication 1,
**caractérisé en ce que**
le chemin de guidage d'air (12) est réalisé sous la forme d'un canal d'air (11) à effet thermique.

3. Ventilateur selon l'une quelconque des revendications précédentes,
**caractérisé en ce que**
le chemin de guidage d'air (12) comporte au moins une entrée d'air (9) et au moins une sortie d'air (10) et l'orifice d'entrée d'air (9) est installé en dessous de l'orifice de sortie d'air (10) dans le boîtier (2).

4. Ventilateur selon l'une quelconque des revendications précédentes,
**caractérisé en ce que**
le chemin de passage de l'air (12) est prévu protégé de l'écoulement du flux d'air traversant le chemin de circulation (14).

5. Ventilateur selon l'une quelconque des revendications précédentes,
**caractérisé en ce que**
le chemin de guidage d'air (12) est rectiligne, vertical.

6. Ventilateur selon l'une quelconque des revendications précédentes,
**caractérisé en ce que**
l'orifice d'entrée d'air (9) est prévu sur le côté inférieur (7) du boîtier (2) et/ou dans la zone inférieure (22) d'une partie latérale (21) du boîtier (2).

7. Ventilateur selon l'une quelconque des revendications précédentes,
**caractérisé en ce que**
l'orifice de sortie d'air (10) est prévu sur le côté supérieur (8) du boîtier (2) et/ou dans une zone supérieure (23) d'une partie latérale (21) du boîtier (2).

8. Ventilateur selon l'une quelconque des revendications précédentes,
**caractérisé par**
des barrières de contact et/ou de protection contre les projections (38) installées dans le chemin de guidage de l'air (12).

9. Ventilateur selon l'une ou plusieurs des revendications précédentes,
**caractérisé en ce que**
le boîtier (2) comporte sur son côté arrière (47), le chemin de guidage d'air (12) muni du capteur d'humidité (13).

10. Ventilateur selon l'une quelconque des revendications précédentes,
**caractérisé par**
un boîtier supplémentaire (46) réalisé de préférence comme boîtier de garniture (49), ayant le chemin de guidage d'air (12) muni du capteur d'humidité (13) et prévu sur le côté arrière (47) du ventilateur (1).
